# EUROPÄISCHE PATENTSCHRIFT

(11) **EP 0 188 745 B1**
(45) Veröffentlichungstag und Bekanntmachung des Hinweises auf die Patenterteilung: **15.03.1989**
(21) Anmeldenummer: 85115988.9
(22) Anmeldetag: 14.12.1985
(51) Int. Cl.: F02M 53/06, F02M 57/00

(54) **Kraftstoff-Einspritzdüse für Brennkraftmaschinen**
Fuel injection nozzle for internal combustion engines
Injecteur de carburant pour moteurs à combustion interne

(30) Priorität: 23.01.1985 DE 3502109
(43) Veröffentlichungstag der Anmeldung: 30.07.1986
(73) Patentinhaber: ROBERT BOSCH GMBH, 70442 Stuttgart (DE)
(72) Erfinder: Kaczynski, Bernhard, Dipl.-Ing., D-7050 Waiblingen (DE); Schmitt, Alfred, Dr.-Ing., D-7257 Ditzingen 4 (DE)

(56) Entgegenhaltungen:
- EP-A- 0 102 507
- EP-A- 0 140 148
- EP-A- 0 188 743
- EP-A- 0 188 746
- WO-A-84/04567
- DE-A- 3 307 666
- FR-A- 188 744

## Beschreibung

### Stand der Technik

Die Erfindung geht aus von einer Kraftstoff-Einspritzdüse nach der Gattung des Hauptanspruchs. Bei einer bekannten Einspritzdüse dieser Gattung (EP-A-0140148 Stand der Technik nach Art. 54(3)) ist die Stützschulter für die Hülse an einem Ringkörper gebildet, welcher an die Überwurfmutter angeschweißt ist und die Hülse samt Kontaktscheibe und Isolierscheiben an die Stirnseite der Überwurfmutter andrückt. Diese Ausführung ist verhältnismäßig aufwendig und bedingt enge Toleranzen an Überwurfmutter und Ringkörper, damit der Glühkörper exakt zur Düsenachse ausgerichtet ist. Bei einer anderen bekannten Ausführung ist ein Glühkörper in eine Hülse eingesetzt, welche auf das brennraumseitige Stirnende der Überwurfmutter aufgesteckt und mit der Überwurfmutter verschweißt ist (DE-A1 33 07 109). Diese Ausführung benötigt zwar keinen zusätzlichen Ringkörper zum Befestigen der Hülse, jedoch steht die Schweißnaht ständig unter Zugspannung, wenn zwischen Glühkörper bzw. Kontaktscheibe und Düsenkörper ein verspannter Wärmeschutzring angeordnet ist.

Die Patentanmeldungen EP-A-0 188 743, EP-A-0 188 744 und EP-A-0 188 746 (Priorität 23.01.85) befassen sich mit Kraftstoffeinspritzdüsen ähnlicher Bauart wie die vorliegender Erfindung.

### Vorteile der Erfindung

Die erfindungsgemäße Anordnung mit den kennzeichnenden Merkmalen des Hauptanspruchs hat demgegenüber den Vorteil, daß die auf die Hülse gegebenenfalls einwirkenden Spannkräfte von der Stützschulter an der Überwurfmutter formstabil abgefangen werden, ohne daß ein zusätzlicher Ringkörper an die Überwurfmutter angeschweißt werden muß. Bei der Montage der Einspritzdüse werden die Hülse mit dem Glühkörper, die Kontaktscheibe und gegebenenfalls vorgesehene Isolierscheiben von dem offenen Ende der Überwurfmutter her in diese eingefügt und bis zur Stützschulter vorgeschoben. Danach wird die Hülse entweder durch Kleben oder Löten mit der Stützschulter verbunden, oder, wenn ein verspannter Wärmeschutzring vorgesehen ist, gegebenenfalls auch nur durch entsprechende Passung an der Stützschulter der Überwurfmutter reibungsschlüssig festgehalten. Danach kann die Überwurfmutter ebenso einfach wie bei den bekannten Ausführungen auf den Düsenkörper und gegebenenfalls einen Wärmeschutzring aufgesetzt und mit dem Düsenhalter verschraubt werden.

Durch die in den Unteransprüchen aufgeführten Merkmale sind vorteilhafte Weiterbildungen des Gegenstandes des Hauptanspruches möglich.

Der Einbau der Hülse in die Überwurfmutter wird erleichtert und die Wärmeabfuhr von der Hülse über die Überwurfmutter zum Zylinderkopf wird verbessert, wenn sich an die Stützschulter ein die Hülse passend umfassender Abschnitt der Überwurfmutter anschließt.

Der die Hülse umfassende Abschnitt der Überwurfmutter kann länger ausgeführt werden, wenn die Wandurchbrüche der Hülse von deren stromab liegender Stirnseite ausgehen. Die Anordnung kann vorteilhaft so getroffen sein, daß die Hülse am stromab liegenden Stirnende einen nach innen gerichteten Ringbund hat, welcher das eine Ende des Glühkörpers zentriert festhält und mit den Wanddurchbrüchen versehen ist. Dadurch wird u. a. auch das Zusammensetzen des aus Hülse, Glühkörper, Kontaktscheibe und Isolierscheiben bestehenden Glüheinsatzes erleichtert.

Diesem Zweck dienen ferner auch die Merkmale der Ansprüche 5 und 6.

Die Zentrierung der vorzugsweise aus Keramik bestehenden ringförmigen Isolierkörper kann beispielsweise durch einen sich an den Flansch anschließenden zylindrischen Abschnitt der Hülse erfolgen, welcher die Isolierkörper und die Kontaktscheibe außen passend umfaßt. Vorteilhafter ist es jedoch, wenn der zwischen Kontaktscheibe und Hülse liegende Isolierkörper durch einen in seine Bohrung eingreifenden Ringbund an der Hülse zentriert ist. Dadurch wird der Durchmesser der Isolierkörper vergrößert und die Hitzstrahlung des Glühkörpers auf die Isolierkörper verringert.

Die Zentrierung der Teile kann auch in einem Fügewerkzeug erfolgen, in welchem die Teile zweckmäßig miteinander verbunden werden. Dadurch kann an der Hülse ein Zentrieransatz für die Teile ganz entfallen.

Eine einwandfreie Abdichtung zwischen Hülse und Düsenkörper und gleichzeitig ein guter Wärmeschutz des Düsenkörpers ergibt sich, wenn auf dem dem Düsenkörper zugekehrten Isolierkörper ein druckfester metallischer Haltering aufliegt, gegen den sich ein an der Stirnwand des Düsenkörpers anliegender Dicht- und Wärmeschutzring abstützt. Anstelle eines zusätzlichen Halteringes kann auch ein Isolierkörper vorgesehen werden, der mindestens an seiner dem Düsenkörper zugekehrten Stirnfläche mit einer Metallisierung versehen ist.

Die Spannkraft des Dicht- und Wärmeschutzringes kann vorteilhaft auch dazu dienen, die Teile des Glüheinsatzes aneinander und an der Überwurfmutter festzuhalten, so daß die Teile nicht miteinander verklebt oder verlötet werden müssen. In manchen Fällen kann es dagegen mit Rücksicht auf eine erleichterte Montage vorteilhaft sein, wenn die Hülse, die Kontaktscheibe, die Isolierkörper, der Glühkörper und gegebenenfalls der Haltering eine vorgefertigte Baueinheit bilden, die als Ganzes in die Überwurfmutter eingesetzt wird.

Die Belüftung des Glühkörpers kann weiter-t-verbessert und die Wärmebelastung der Isolierkörper bzw. deren Verbindungen mit der Hülse und der Kontaktscheibe weiter verringert werden, wenn der Glühkörper in Anpassung an die Spritzstrahlform zum Düsenkörper hin konisch verjüngt ist. Bei Verwendung einer Drahtwendel als Glühkörper ergibt sich durch die konische Ausführung als weiterer Vorteil ein besseres dynamisches Verhalten gegenüber einer zylindrischen Ausführung des Glühkörpers und dadurch bedingt eine Verringerung der Bruchgefahr. Zur Belüftung des Glühkörpers dient auch die Maßnahme, die Kontaktscheibe im Bereich des zwischen Hülse und Glühkörper gebildeten Ringraumes mit Löchern zum Hindurchtreten der angesaugten Luft zu versehen.

Der Zusammenbau einer mit einem Wärmeschutzring versehenen Einspritzdüse wird weiter erleichert, wenn der äußere Ringrand des Wärmeschutzringes hochgestellt ist und gegen einen konischen Wandabschnitt des Düsenkörpers drückt. Dadurch wird der Wärmeschutzring unmittelbar am Düsenkörper zentriert. Der äußere Ringrand des Wärmeschutzringes kann als ein dem inneren Ringrand nachgeschaltetes zusätzliches Dichtelement dienen.

### Zeichnung

Drei Ausführungsbeispiele der Erfindung sind in der Zeichnung dargestellt und in der nachfolgenden Beschreibung näher erläutert. Die Figuren 1 bis 3 zeigen je eines der Ausführungsbeispiele anhand eines Schnittes durch das brennraumseitige Stirnende einer Einspritzdüse.

### Beschreibung der Ausführungsbeispiele

Die Einspritzdüse nach Figur 1 hat einen Düsenkörper 10, in welchem wie bekannt ein Ventilsitz gebildet und eine Ventilnadel verschiebbar gelagert ist. Der Düsenkörper 10 und eine den Hub der Ventilnadel begrenzende Zwischenscheibe sind durch eine Überwurfmutter 12 an einem Düsenhalter festgespannt, in welchem u. a. eine die Ventilnadel gegen den Ventilsitz pressende Schließfeder untergebracht ist. Am brennraumseitigen Stirnende ist der Düsenkörper 10 mit einem konischen Wandabschnitt 14 versehen, welcher in eine ebene Stirnwand 16 übergeht.

Die Überwurfmutter 12 ist brennraumseitig über den Düsenkörper 10 hinaus verlängert und stromab von dessen Stirnwand 16 mit einer inneren Stützschulter 18 versehen, an welcher ein als Ganzes mit der Bezugszahl 20 bezeichneter Glüheinsatz anliegt. Dieser hat als zentrales Bauelement einen als Drahtwendel ausgeführten Glühkörper 22, der einen Durchgang 24 für die Spritzstrahlen 26 bildet. Der Glühkörper 22 ist so bemessen, daß die Spritzstrahlen den Glühkörper 22 nicht benetzen, jedoch eine Injektorwirkung hervorrufen, durch welche Luft aus dem Brennraum in das Innere des Glühkörpers 22 angesaugt wird.

Der Glühkörper 22 ist von einer metallischen Hülse 30 umgeben, die einen zylindrischen Abschnitt 32 größeren Durchmessers und einen zylindrischen Abschnitt 34 kleineren Durchmessers hat. Der Übergang zwischen den Abschnitten 32, 34 ist durch einen Flanschabschnitt 36 gebildet, der auf der Stützschulter 18 der Überwurfmutter 12 aufliegt. Der kleinere Abschnitt 34 ist am Ende mit einem nach innen gerichteten Ringbund 38 versehen, an welchem der Glühkörper 22 zentriert abgestützt und angelötet ist. Stromab der Stützschulter 18 ist die Überwurfmutter 12 mit einem Bohrungsabschnitt 40 versehen, welcher den Abschnitt 34 der Hülse passend umgreift. An den Bohrungsabschnitt 40 schließt sich ein Ringkragen 42 an, welcher das brennraumseitige Stirnende der Hülse 30 und des Glühkörpers 22 schützend übergreift.

In den größeren zylindrischen Abschnitt 32 der Hülse 30 sind nacheinander ein erster ringförmiger Isolierkörper 44, eine metallische Kontaktscheibe 46, ein zweiter ringförmiger Isolierkörper 48 und ein metallischer Haltering 50 eingesetzt. Der Isolierkörper 44 liegt am Flanschteil 36 auf und die Teile 44 bis 50 werden durch die Hülse 30 außen zentriert. Das stromauf liegende Ende des Glühkörpers 22 ist an der Kontaktscheibe 46 angelötet, die einen inneren Bördelrand 52 zum Zentrieren des Glühkörpers 22 hat. Am Außenrand ist die Kontaktscheibe 46 mit einer Anschlußfahne 54 versehen, die eine Umfangsaussparung in der Hülse 30 mit Spiel durchsetzt, in eine Querbohrung 56 der Überwurfmutter 12 hineinragt und zum Befestigen eines Anschlußkabels dient. Die Isolierkörper 44 und 48 bestehen vorzugsweise aus einem keramischen Material und die Anschlußfahne 54 der Kontaktscheibe 46 ist vorzugsweise mit einer isolierenden Umhüllung umgeben.

Im kleineren Abschnitt 34 der Hülse 30 sind drei über den Umfang gleichmäßig verteilte Ausfräsungen 57 vorgesehen, über welche die angesaugte Luft in den zwischen Hülse 30 und Glühkörper 22 gebildeten Ringraum 58 und von dort über die Windungszwischenräume in das Innere des Glühkörpers 22 gelangt.

Zwischen Haltering 50 und Düsenkörper 10 ist ein metallischer Wärmeschutzring 60 verformt eingespannt, der mit einem inneren Ringrand 62 gegen die Stirnwand 16 des Düsenkörpers 10 drückt. Ein axial zum inneren Ringrand 62 versetzter mittlerer Ringbereich 64 des Wärmeschutzringes 60 stützt sich an dem Haltering 50 ab. Der äußere Ringrand 66 des Wärmeschutzringes 60 ist konisch nach oben gezogen und liegt an dem konischen. Wandabschnitt 14 des Düsenkörpers 10 an. Dadurch ist der Wärmeschutzring 60 am Düsenkörper 10 zentriert und der Durchgang 24 sowie der Ringraum 58 gegen die den Wärmeschutzring 60 umgebende Kammer 68 einwandfrei abgedichtet.

Die Teile 44 bis 50 sind bei einer Ausführungsform miteinander und mit der Hüle 30 verlötet oder verklebt, so daß sie vor dem Zusammenbau der Einspritzdüse als eine selbständige Baueinheit gehandhabt werden können. Diese Baueinheit wird von der stromauf liegenden Seite der Überwurfmutter 12 her in diese eingesetzt und bis zur Anlage an der Stützschulter 18 vorgeschoben. Danach kann die Hülse 30 an geeigneter Stelle mit der Überwurfmutter 12 verklebt oder verlötet bzw. verschweißt werden. Die Montage der Einspritzdüse erfolgt hiernach zweckmäßig so, daß der Düsenhalter, die Zwischenscheibe und der Düsenkörper 10 aufeinandergesetzt, der Wärmeschutzring 60 auf den Düsenkörper 10 aufgelegt und danach die Überwurfmutter 12 samt Glüheinsatz 20 auf die Teile aufgestülpt und auf den Düsenhalter aufgeschraubt wird, wobei der sich verspannende Wärmeschutzring 60 am Düsenkörper 10 zentriert gehalten wird.

Bei einer anderen Ausführungsform können die Teile 44 bis 50, ohne miteinander verbunden zu sein, zunächst nur durch Reibungsschluß in der Hülse 30 festgehalten werden. Beim Aufschrauben der Überwurfmutter 12 auf den Düsenhalter werden die Teile dann durch den sich verspannenden Wärmeschutzring 60 gegen das Flanschteil 36 der Hülse und diese gegen die Stützschulter 18 gedrückt, so daß gegebenenfalls auch auf einen zusätzlichen Arbeitsgang zum festen Verbinden der Hülse 30 mit der Überwurfmutter 12 verzichtet werden kann.

Die beschriebene Ausführung hat den Vorteil, daß die Spannkraft des Wärmeschutzringes 60 von der Stützschulter 18 formschlüssig aufgefangen wird, ohne daß auf die Überwurfmutter 12 ein Ringkörper zusätzlich aufgeschweißt werden muß. Das zum Kontaktieren des Glühkörpers 22 benötigte Stromzuführungselement, nämlich die Anschlußfahne 54, braucht nicht durch eine Bohrung in der Überwurfmutter 12 hindurchgeführt werden, die sorgfältig durch eine Glaseinschmelzung oder dgl. druckdicht gegen den Brennraum abgedichtet werden müßte. Die Isolierkörper 44, 48 können so breit bemessen werden, daß sich eine einwandfreie Abdichtung zu den metallischen Teilen 30, 46, 50 hin ergibt und auch die Flächenpressung in tragbaren Grenzen bleibt. Der Glühkörper 22 ist an der Hülse 30 und der Kontaktscheibe 46 genau zentriert und zentrisch befestigt. Der Glüheinsatz 20 besteht insgesamt aus einfachen, in der Fertigung leicht zu beherrschenden und zusammenzusetzenden Teilen. Der die Hülse 30 über eine größere Anlagefläche umfassende Bohrungsabschnitt 40 der Überwurfmutter 12 sorgt zusätzlich für eine gute Abfuhr der vom Glühkörper 22 abgestrahlten Wärme.

Die Ausführungsbeispiele nach den Figuren 2 und 3 stimmen bezüglich des Düsenkörpers, der Überwurfmutter, des Wärmeschutzringes und der Isolierkörper im wesentlichen mit dem vorbeschriebenen Ausführungsbeispiel überein, so daß für diese Teile auch die gleichen Bezugszeichen weiterverwendet sind. Beim Ausführungsbeispiel nach Figur 2 ist eine Hülse 70 vorgesehen, die mit einem Flanschrand 72 auf der Stützschulter 18 der Überwurfmutter 12 aufliegt. Der untere Isolierkörper 44 ist hier durch einen inneren Ringbund 74 der Hülse 70 zentriert, welcher über den Flanschrand 72 nach oben hervorsteht. Der obere Isolierkörper 48 ist durch einen im Querschnitt L-förmigen Haltering 76 zentriert, welcher mit seinem zylindrischen Schenkel 78 beide Isolierkörper 48 und 44 übergreift.

Die Hülse 70 hat einen nach innen und leicht schräg nach unten gerichteten Ringbund 80, welcher mit Bohrungen 82 zum Hindurchströmen von Luft in das Innere der Hülse 70 vorgesehen ist. Zwischen den Isolierkörpern 44, 48 ist eine Kontaktscheibe 84 eingespannt, die sich von der Ausführung nach Figur 1 im wesentlichen nur durch Bohrungen 86 unterscheidet. Zwischen der Kontaktscheibe 84 und dem Ringbund 80 der Hülse 70 ist ein Glühkörper 88 festgehalten, der als Drahtwendel ausgebildet ist, welche zum Düsenkörper 10 hin verjüngt ist. Die Achsen der Bohrungen 82 verlaufen etwa parallel zur benachbarten Mantellinie des Glühkörpers 88.

Bei dieser Ausführung kann der Durchmesser der Isolierkörper 44, 48 gegenüber der Ausführung nach Figur 1 vergrößert werden, wodurch die Wärmebelastung der Isolierkörper 44, 48 bzw. der Verbindungsstellen zwischen den Isolierkörpern und der Kontaktscheibe 84 verringert wird. Ferner hat die Ausführung den Vorteil, daß die Überwurfmutter 12 die Hülse 70 unter dem Flanschrand 72 über eine größere axiale Länge umfassen kann als beim Ausführungsbeispiel nach Figur 1, wodurch die Montage erleichtert und die Wärmeabfuhr von der Hülse 70 verbessert wird. Der konisch ausgeführte Glühkörper 88 hat ein besseres dynamisches Verhalten als eine zylindrische Glühwendel, wodurch die Bruchgefahr vermindert wird. Außerdem ist durch die konische Ausführung des Glühkörpers 88 eine bessere Anpassung an die Spritzstrahlform und eine weitere Verringerung der Wärmebelastung der Isolierkörper 44, 48 erreicht. Durch die Verbreiterung des Ringraumes zwischen Glühkörper 88 und den umgebenden Teilen im oberen Bereich des Glühkörpers 88, sowie durch die zusätzlichen Bohrungen 86 in der Kontaktscheibe 84 wird auch die Luftzufuhr zu den Spritzstrahlen weiter verbessert.

Die Anordnung nach Figur 2 ist besonders vorteilhaft bei Einspritzdüsen, deren Glühkörper aus einer keramischen Hülse besteht, welche auf ihren Außen- oder Innenflächen mit z. B. aufgedruckten Heizleitern versehen ist.

Die Einspritzdüse nach Figur 3 hat eine Hülse 90, die zwischen der Stützschulter 18 und einer Stirnwand 92 fest in die Überwurfmutter 12 eingebördelt ist. Die Hülse 90 ist brennraumseitig mit einem inneren Ringbund 94 versehen, an welchem ein mit der Ausführung nach Figur 2 übereinstimmender Glühkörper 88 zentriert abgestützt und befestigt ist. Im Ringbund 94 sind Bohrungen 96 für den Durchtritt der angesaugten Luft vorgesehen, die parallel zu der Achse der Einspritzdüse ausgerichtet sind.

Die Isolierkörper 44, 48, eine Kontaktscheibe 97 und eine ebene metallische Haltescheibe 98 sind miteinander und mit der Hülse 90 fest verbunden. Der äußere Ringrand der Kontaktscheibe 97 ist durchgehend hochgestellt und mit mehreren, gleichmäßig über den Umfang verteilten Stromzuleitungen 99 verbunden.

Durch den Verzicht auf einen die Isolierkörper 44 und 48 und die Kontaktscheibe 97 zentrierenden Ringbund an der Hülse 90 wird ein noch größerer Abstand zwischen Glühkörper 88 und Hülse 90 im oberen Bereich erzielt und daher die Verbindungsstelle von Hülse 90 mit dem benachbarten Isolierkörper 44 weiter thermisch entlastet. Durch die achsparallele Anordnung der Bohrungen 96 können diese auch durch einfaches Stanzen hergestellt werden. Anstelle der Bohrungen 96 können auch Schlitze in den Ringbund 94 gestanzt werden. Durch Wegfall eines im Querschnitt L-förmigen Halteringes 76 (Figur 2) können bei gleichen Abmessungen der Überwurfmutter 12 der Außendurchmesser der Isolierkörper vergrößert und dadurch die Klebe- bzw. Lötverbindungen der im Sandwich-Verfahren gefügten Teile verstärkt werden.

## Patentansprüche

1. Kraftstoff-Einspritzdüse für Brennkraftmaschinen, mit einem durch eine Überwurfmutter (12) an einem Düsenhalter festgespannten Düsenkörper (10) und einem stromab des Düsenkörpers (10) angeordneten Glühkörper (22), der einen Durchgang (24) für die Spritzstrahlen hat und mit radialem Spiel von einer Hülse (30) umgeben ist, die mit einem Flanschteil (72) auf einer stromab des Düsenkörpers (10) angeordneten, mit der Überwurfmutter (12) fest verbundenen Stützschulter (18) aufliegt und mit Wanddurchbrüchen (57) versehen ist, durch welche die Spritzstrahlen Luft aus dem Brennraum in das Innere des Glühkörpers (22) einsaugen, dessen brennraumseitiger Stromanschluß mit der Hülse (30) und dessen anderer Stromanschluß mit einer Kontaktscheibe (46) elektrisch verbunden ist, welche zusammen mit der Hülse (30) zwischen der Stützschulter (18) der Überwurfmutter (12) und der zugekehrten Stirnseite des Düsenkörpers (10) festgehalten ist, dadurch gekennzeichnet, daß die Stützschulter (18) unmittelbar an der Überwurfmutter (12) gebildet ist, daß die Innendurchmesser der Überwurfmutter (12) in dem stromauf ihrer Stützschulter (18) liegenden Bereich größer als die Außendurchmesser der Hülse (30, 70, 90) und der Kontaktscheibe (46, 84, 97) sind, und daß diese Teile mitsamt dem Glühkörper (82, 88) vom stromauf liegenden Ende her in die Überwurfmutter (12) einsetzbar und bis zur Stützschulter (18) vorschiebbar sind.

2. Einspritzdüse nach Anspruch 1, dadurch gekennzeichnet, daß sich an die Stützschulter (18) ein die Hülse (30, 70, 90) passend umfassender Abschnitt (40) der Überwurfmutter (12) anschließt.

3. Einspritzdüse nach Anspruch 2, dadurch gekennzeichnet, daß die Wanddurchbrüche (82, 96) der Hülse (70, 90) von deren stromab liegender Stirnseite ausgehen.

4. Einspritzdüse nach Anspruch 3, dadurch gekennzeichnet, daß die Hülse (70, 90) am stromab liegenden Stirnende einen nach innen gerichteten Ringbund (80, 94) hat, welcher das eine Ende des Glühkörpers (88) zentriert festhält und mit den Wanddurchbrüchen (82, 96) versehen ist.

5. Einspritzdüse nach einem der vorhergehenden Ansprüche, dadurch gekennzeichnet, daß eine zentrale Bohrung in der Kontaktscheibe (46, 84, 97) von einem Bördelkragen (52) umgeben ist, der das stromauf liegende Ende des Glühkörpers (22, 88) zentriert festhält.

6. Einspritzdüse nach einem der vorhergehenden Ansprüche, dadurch gekennzeichnet, daß die Kontaktscheibe (46, 84, 97) einen gegenüber ihrem zentralen Bereich axial versetzten Ringbereich hat, der zwischen zwei gegenüber der Hülse (30, 70, 90) zentrierten, ringförmigen Isolierkörpern (44, 48) liegt, von denen der eine an einem Flansch (36, 72) der Hülse (30, 70, 90) aufliegt, welcher seinerseits an der Stützschulter (18) der Überwurfmutter (12) aufliegt.

7. Einspritzdüse nach Anspruch 6, dadurch gekennzeichnet, daß der zwischen Kontaktscheibe (84) und Hülse (70) liegende Isolierkörper (44) durch einen in seine Bohrung eingreifenden Ringbund (74) der Hülse (70) zentriert ist.

8. Einspritzdüse nach Anspruch 6, dadurch gekennzeichnet, daß die beiden ringförmigen Isolierkörper (44, 48) mit der Kontaktscheibe (97) und der Hülse (90) fest verbunden sind und die Zentrierung in einem Fügewerkzeug beim Verbinden der Teile erfolgt.

9. Einspritzdüse nach Anspruch 6, dadurch gekennzeichnet, daß auf dem dem Düsenkörper (10) zugekehrten Isolierkörper (48) ein druckfester metallischer Haltering (50, 76, 98) aufliegt, bzw. daß dieser Isolierkörper (48) einen Metallbelag trägt, gegen den sich ein an der Stirnseite des Düsenkörpers (10) anliegender Dicht- und Wärmeschutzring (60) abstützt.

10. Einspritzdüse nach Anspruch 6, dadurch gekennzeichnet, daß die Hülse (30, 70), die Kontaktscheibe (46, 84), die Isolierkörper (44, 48) und gegebenenfalls der Haltering (50, 76) durch die Spannkraft eines Dicht- und Wärmeschutzringes (60) an der Stützschulter (18) der Überwurfmutter (12) gehalten sind.

11. Einspritzdüse nach Anspruch 10, dadurch gekennzeichnet, daß die Hülse (30, 70, 90), die Kontaktscheibe (46, 84, 97), die Isolierkörper (44, 48), der Glühkörper (22, 88) und gegebenenfalls der Haltering (50, 76, 98) eine vorgefertigte Baueinheit bilden.

12. Einspritzdüse nach einem der vorhergehenden Ansprüche, dadurch gekennzeichnet, daß der Glühkörper (88) zum Düsenkörper (10) hin konisch verjüngt ist.

13. Einspritzdüse nach einem der vorhergehenden Ansprüche, dadurch gekennzeichnet, daß auch die Kontaktscheibe (84, 97) im Bereich des zwischen Hülse (70, 90) und Glühkörper (88) gebildeten Ringraums mit Löchern (86) zum Hindurchtreten der angesaugten Luft versehen ist.

14. Einspritzdüse nach einem der vorgergehenden Ansprüche, dadurch gekennzeichnet, daß ein Düsenkörper (10) vorgesehen ist, der am brennraumseitigen Stirnende mit einem konischen Wandabschnitt (14) versehen ist, und daß ein Wärmeschutzring (60) angeordnet ist, welcher mit seinem inneren Ringrand (62) gegen einen ebenen Zentralbereich der Stirnwand des Düsenkörpers (10) drückt, sich mit einem mittleren Ringbereich an der den Glühkörper (22) tragenden Hülse (30) abstützt und am äußeren Ringrand (66) zentriert ist, wobei der äußere Ringrand (66) des Wärmeschutzringes (60) hochgestellt ist und am konischen Wandabschnitt (14) des Düsenkörpers (10) anliegt.

## Claims

1. Fuel injection nozzle for internal combustion engines, comprising a nozzle body (10), clamped in place on a nozzle holder by a union nut (12), and a heater body (22) which is arranged downstream from the nozzle body (10), has a passage (24) for the spray jets and is surrounded, with radial clearance, by a sleeve (30) which, with a flange part (72), rests on a supporting shoulder (18), arranged downstream from the nozzle body (10) and firmly connected to the union nut (12), and is provided with wall apertures (57) through which the spray jets draw air from the combustion chamber into the interior of the heater body (22) whose current connection on the combustion chamber side is electrically connected to the sleeve (30) and whose other current connection is electrically connected to a contact disc (46) which, together with the sleeve (30), is secured between the supporting shoulder (18) of the union nut (12) and the facing front end of the nozzle body (10), characterized in that the supporting shoulder (18) is formed directly on the union nut (12), that the inside diameters of the union nut (12), in the area located upstream from its supporting shoulder (18), are larger than the outside diameters of the sleeve (30, 70, 90) and of the contact disc (46, 84, 97), and that these parts, together with the heater body (82, 88), can be inserted from the end located upstream into the union nut (12) and can be pushed forwards up to the supporting shoulder (18).

2. Injection nozzle according to Claim 1, characterized in that a section (40) of the union nut (12) enclosing the sleeve (30, 70, 90) in a well- fitting manner adjoins the supporting shoulder (18).

3. Injection nozzle according to Claim 2, characterized in that the wall apertures (82, 96) of the sleeve (70, 90) start at its front end located downstream.

4. Injection nozzle according to Claim 3, characterized in that the sleeve (70, 90), at the front end located downstream, has an inwardly directed annular collar (80, 94) which secures one end of the heater body (88) in a centred position and is provided with the wall apertures (82, 96).

5. Injection nozzle according to any of the preceding claims, characterized in that a central bore in the contact disc (46, 84, 97) is surrounded by a flanged rim (52) which secures in a centred position the end of the heater body (22, 88) located upstream.

. 6. Injection nozzle according to any of the preceding claims, characterized in that the contact disc (46, 84, 97) has an annular area which is axially offset relative to its central area and lies between two annular insulating bodies (44, 48), centred relative to the sleeve (30, 70, 90), of which one rests on a flange (36, 72) of the sleeve (30, 70, 90) which in turn rests on the supporting shoulder (18) of the union nut (12).

7. Injection nozzle according to Claim 6, characterized in that the insulating body (44) located between contact disc (84) and sleeve (70) is centred by an annular collar (74) of the sleeve (70) engaging into its bore.

8. Injection nozzle according to Claim 6, characterized in that the two annular insulating bodies (44, 48) are firmly connected to the contact disc (97) and the sleeve (90), and centreing is effected in a joining tool when the parts are being connected.

9. Injection nozzle according to Claim 6, characterized in that resting on the insulating body (48) facing the nozzle body (10) is a pressure-resistant metallic retaining ring (50, 76, 98), or that this insulating body (48) has a metal lining, against which a sealing and heat-protection ring (60), resting against the front end of the nozzle body (10), is supported.

10. Injection nozzle according to Claim 6, characterized in that the sleeve (30, 70), the contact disc (46, 84), the insulating bodies (44, 48) and any retaining ring (50, 76) are held against the supporting shoulder (18) of the union nut (12) by the strain-resisting force from a sealing and heat-protection ring (60).

11. Injection nozzle according to Claim 10, characterized in that the sleeve (30, 70, 90), the contact disc (46, 84, 97), the insulating bodies (44, 48), the heater body (22, 88) and facultatively the retaining ring (50, 76, 98) form a prefabricated constructional unit.

12. Injection nozzle according to any of the preceding claims, characterized in that the heater body (88) is conically tapered towards the nozzle body (10).

13. Injection nozzle according to any of the preceding claims, characterized in that the contact disc (84, 97), in the area of the annular space formed between sleeve (70, 90) and heater body (88), is also provided with holes (86) for the drawn-in air to pass through.

14. Injection nozzle according to any of the preceding claims, characterized in that a nozzle body (10) is provided which, at the front end on the combustion chamber side, is provided with a conical wall section (14), and that a heat-protection ring (60) is arranged which, with its inner annular edge (62), presses against a flat central area of the end wall of the nozzle body (10), is supported with a central annular area on the sleeve (30) accommodating the heater body (22) and is centred at the outer annular edge (66), the outer annular edge (66) of the heat-protection ring (60) being raised and resting against the conical wall section (14) of the nozzle body (10).

## Revendications

1. Injecteur de carburant pour moteur à combustion interne, avec un corps d'injecteur (10) fixé à un support d'injecteur par un écrou de recouvrement (12), et une bougie (22) disposée en aval du corps d'injecteur (10), ladite bougie ayant un passage (24) pour le jet d'injection et étant entourée avec un jeu radial par une douille (30), laquelle, avec une partie en forme de bride (72), repose sur un épaulement de soutien (18) disposé en aval du corps d'injecteur (10) et est reliée de façon fixe avec l'écrou de recouvrement (12), et est dotée de perçages de parois (57), par lesquels les jets d'injection aspirent l'air de la chambre de combustion vers l'intérieur de la bougie (22), dont le raccordement électrique du côté de la chambre de combustion est relié à la douille (30), et dont l'autre raccordement électrique est relié électriquement à une rondelle de contact (46), laquelle est maintenue de façon fixe avec la douille (30) entre l'épaulement de soutien (18) de l'écrou de recouvrement (12) et le côté frontal du corps d'injecteur (10) ; caractérisé en ce que l'épaulement de soutien (18) est formé directement sur l'écrou de recouvrement (12), et que les diamètres intérieurs de l'écrou de recouvrement (12) dans la zone se trouvant en amont de son épaulement de soutien (18) sont plus grands que les diamètres extérieurs de la douille (30, 70, 90) et de la rondelle de contact (46, 84, 97), et que ces différentes pièces, avec la bougie (22, 88), peuvent être mises en place depuis l'extrémité amont dans l'écrou de recouvrement (12) et coulissées jusqu'à l'épaulement de soutien (18).

2. Injecteur selon la revendication 1, caractérisé en ce qu'une section (40) de l'écrou. de recouvrement (12) entourant la douille (30, 70, 90) se raccorde de façon appropriée à l'épaulement de soutien (18).

3. Injecteur selon la revendication 2, caractérisé en ce que les percements de parois (82, 96) de la douille (70, 90) se terminent sur la face frontale se trouvant du côté aval de cette douille.

4. Injecteur selon la revendication 3, caractérisé en ce que la douille (70, 90), à l'extrémité frontale se trouvant du côté aval, a un collier annulaire (80, 94) dirigé vers l'intérieur, lequel maintient de façon fixe et centrée l'extrémité de la bougie (88), et est pourvu de percements de parois (82, 96).

5. Injecteur selon l'une quelconque des revendications précédentes, caractérisé en ce qu'un alésage central dans la rondelle de contact (46, 84, 97) est entouré d'un col bridé (52), qui maintient de façon fixe et centrée l'extrémité amont de la bougie (22, 88).

6. Injecteur selon l'une quelconque des revendications précédentes, caractérisé en ce que la rondelle de contact (46, 84, 97) a une zone en forme d'anneau décalée axialement par rapport à sa zone centrale, cette zone en forme d'anneau étant située entre deux corps isolants (44, 48), en forme d'anneau et centrés par rapport à la douille (30, 70, 90), l'un de ces deux corps reposant sur une bride (36, 72) de la douille (30, 70, 90), cette bride, de son côté, reposant sur l'épaulement de soutien (18) de l'écrou de recouvrement (12).

7. Injecteur selon la revendication 6, caractérisé en ce que le corps isolant (44) situé entre la rondelle de contact (84) et la douille (70) est centré par un collier annulaire (74) engagé dans son alésage.

8. Injecteur selon la revendication 6, caractérisé en ce que les deux corps isolants (44, 48) en forme de bague sont reliés de façon fixe avec la rondelle de contact (97) et la douille (90), et le centrage est obtenu en reliant les différentes pièces avec un outillage de joints.

9. Injecteur selon la revendication 6, caractérisé en ce qu'une bague de maintien (50, 76, 98) métallique et résistant à la pression est posée sur le corps isolant (48) qui est du côté du corps d'injecteur (10), ou bien en ce que ce corps isolant (48) porte un revêtement métallique contre lequel, sur le côté frontal du corps d'injecteur (10), s'appuie une bague (60) d'étanchéité et de protection contre la chaleur.

10. Injecteur selon la revendication 6, caractérisé en ce que la douille (30, 70), la rondelle de contact (46, 84), les corps isolants (44, 48) et, le cas échéant, la bague de maintien (50, 76) sont maintenus sur l'épaulement de soutien (18) de l'écrou de recouvrement 12 par l'élasticité d'une bague (60) d'étanchéité et de protection contre la chaleur.

11. Injecteur selon la revendication 10, caractérisé en ce que la douille (30, 70, 90), la rondelle de contact (46, 84, 97), les corps isolants (44, 48), la bougie (22, 88) et, le cas échéant, la bague de maintien (50, 76, 98) forment une unité de construction préfabriquée.

12. Injecteur selon l'une quelconque des revendications précédentes, caractérisé en ce que la bougie (88) a une forme conique en direction du corps d'injecteur (10).

13. Injecteur selon l'une quelconque des revendications précédentes, caractérisé en ce que la rondelle de contact (84, 97), dans la zone de l'espace annulaire formé entre la douille (70, 90) et la bougie (88), est également pourvue de trous (86), pour l'admission de l'air aspiré.

14. Injecteur selon l'une quelconque des revendications précédentes, caractérisé en ce qu'un corps d'injecteur (10) est prévu, lequel, sur l'extrémité frontale du côté de la chambre de combustion, est pourvu d'une section conique (14) de parois, et qu'une bague (60) de protection contre la chaleur est disposée, qui presse avec son bord annulaire intérieur (62) contre une zone centrale plane de la paroi frontale du corps d'injecteur (10), qui s'appuie avec une zone annulaire médiane sur la douille (30) portant la bougie (22), et qui est centrée par le bord annulaire extérieur (66), grâce à quoi le bord annulaire extérieur (66) de la bague (60) de protection contre la chaleur est surélevé et repose sur la section de paroi conique (14) du corps d'injecteur (10).
